# EUROPÄISCHE PATENTSCHRIFT

(11) **EP 0 246 394 B1**
(45) Veröffentlichungstag und Bekanntmachung des Hinweises auf die Patenterteilung: **10.04.1991**
(21) Anmeldenummer: 87101231.6
(22) Anmeldetag: 29.01.1987
(51) Int. Cl.: B22C 5/04

(54) **Vorrichtung zum Mischen von Sand für Giessereiformen oder Kerne**
Device for mixing sand for foundry moulds or cores
Dispositif pour mélanger le sable pour moules ou noyaux de fonderie

(30) Priorität: 20.05.1986 DE 3616894
(43) Veröffentlichungstag der Anmeldung: 25.11.1987
(73) Patentinhaber: Laempe, Joachim, Dipl.-Ing., D-7860 Schopfheim (DE)
(72) Erfinder: Laempe, Joachim, Dipl.-Ing., D-7860 Schopfheim (DE)
(74) Vertreter: Patent- und Rechtsanwaltssozietät, Schmitt, Maucher & Börjes

(56) Entgegenhaltungen:
- AU-A- 422 003
- DE-A- 2 233 089
- DE-A- 2 248 394
- DE-A- 2 925 232
- DE-A- 3 519 713
- FR-A- 2 132 148
- FR-A- 2 281 786
- GB-A- 1 369 447
- GB-A- 2 069 383
- US-A- 2 115 809

## Beschreibung

Die Erfindung betrifft eine Vorrichtung zum Mischen von sand mit vorzugsweise flüssigen Bindemitteln und gegebenenfalls zusätzlichen Additiven wie Feststoffen aus Holzmehl, Eisenoxydpulver oder dergleichen, für die Herstellung von Gießereiformen oder Kernen, mit einem zylinderischen Gehäuse als Mischkammer, in welche die Einzelbestandteile der Mischung in vorbestimmter Menge dosiert eingefüllt werden, und mit einem über den Querschnitt der Mischkammer reichenden Mischwerkzeug sowie einer unteren Entleerungsöffnung.

Eine derartige, allerdings nicht zum Mischen von sand mit Bindemitteln für die Herstellung von Gießereiformen oder Kernen gedachte Vorrichtung zum Mischen von Feststoffen und Flüssigkeiten ist aus der DE-OS 22 48 394 bekannt. In erster Linie ist bei diesem Feststoff- und Flüssigkeitsmischer an das Herstellen von steifem Beton gedacht. Bei einer vertikalen Anordnung dieser Mischvorrichtung ist die untere Entleerungsöffnung durch eine nach unten schwenkbare Platte öffenbar, die etwas mehr als die Hälfte des unteren Querschnittsbereiches freigeben kann.

Für eine genau dosierte Mischung von sand mit Bindemitteln für Formen oder Kerne wäre diese Mischvorrichtung nicht geeignet, da neben der öffnungsklappe zumindest ein Teil des Mischgutes liegenbleiben könnte. Zusätzlich ergäbe sich daraus anschließend ein erheblicher Reinigungsaufwand nach jedem Misch- und Entleerungsvorgang.

Es besteht deshalb die Aufgabe, eine Vorrichtung der eingangs erwähnten Art zu schaffen, mit welcher bei möglichst kurzer Mischzeit und guter Durchmischung ein schnelles und praktisch rückstandfreies Entleeren der Mischkammer ohne zusätzliche Maßnahmen ermöglicht wird. Darüberhinaus soll der Reinigungsaufwand für das Innere des Mischers und das Mischwerkzeug vermindert oder vermieden werden können und es sollen keine gemischten oder ungemischten sandreste verfahrensbedingt übrig bleiben.

Die Lösung dieser Aufgabe besteht darin, daß die Mischkammer nach unten offen und auf einer Platte verschiebbar gelagert ist, welche die Entleerungsöffnung während des Mischvorganges abschließt, daß die Platte eine Lochung hat, über die die Mischkammer für die Entleerung schiebbar ist, daß zum Verschieben der Mischkammer ein diese verschließender Deckel und das Rührwerk über die obere stirnseite der Mischkammer anhebbar sind und daß eine Reinigungsvorrichtung für die Mischkammer vorgesehen ist, die in deren Entleerungsposition in die Mischkammer einführbar ist.

Dadurch ist nicht nur ein besonders schnelles und praktisch rückstandfreies Entleeren der Mischkammer ohne zusätzliche Maßnahmen möglich, sondern gleichzeitig wird auch das Einfüllen in die nachfolgende Form oder Kernschießmaschine vereinfacht; denn unterhalb der Lochung der Platte kann die Einfüllvorrichtung in die Kernschießmaschine angeordnet sein. Ist die Mischung fertiggestellt, kann die Mischkammer einfach über die Lochung geschoben werden, wodurch sie sich bereits nach unten entleert. Dabei ist die nach unten offene Mischkammer zunächst von der Platte abgeschlossen, so daß sie alleine durch die Verschiebung über die Lochung ohne weitere Maßnahmen entleert wird. Durch diese Anordnung der Lochung in der Platte über einer Form- oder Kernschießmaschine ergeben sich auch praktisch keine Verluste beim Einfüllen des gemischten Sandes in diese Maschine und eine Entmischungsgefahr ist aufgrund des kurzen Weges von der Mischvorrichtung in diese nachfolgenden Maschinen praktisch ausgeschlossen. Dabei genügt es, zum Entleeren der Mischkammer zunächst Rührwerk und Deckel etwas anzuheben um die Mischkammer problemlos zu der Entleerungslochung schieben zu können. Mit der Reinigungsvorrichtung können außerdem in dieser Entleerungsposition eventuell in der Mischkammer hängen gebliebene oder kleben gebliebene Reste der Mischung nach unten ausgestoßen oder entfernt werden.

Zweckmäßig ist es dabei, wenn die Lochung der Platte in ihrer Abmessung mindestens etwa dem Querschnitt der Mischkammer entspricht. Entsprechend unbehindert kann die Mischung aus der Mischkammer durch diese Lochung hindurchfallen.

Besonders zweckmäßig ist es dabei, wenn das Mischwerkzeug mit laufendem Antrieb während des Mischvorganges axial in der Mischkammer hin- und herverstellbar ist. Durch diese mehrfachen einander entgegengesetzten Axialbewegungen des Mischwerkzeuges kann der vorerwähnte Mischeffekt verbessert und intensiviert werden.

Entsprechend gut ist die Durchmischung.

Eine besonders zweckmäßige und einfach realisierbare und außerdem vorteilhafte Ausgestaltung vor allem auch für eine das Entleeren verbessernde Ausführungsform der Erfindung kann darin bestehen, daß die zylindrische Mischkammer vertikal angeordnet und das Mischwerkzeug in ihr zum Mischen auf- und/oder abbewegbar ist.

Dabei kann das Mischwerkzeug in seiner axialen Ausdehnung kleiner als die Mischkammer sein, so daß es bei den erwähnten Axialbewegungen dennoch vollständig innerhalb der Mischkammer verbleiben kann, während ein in axialer Richtung ausgedehntes Mischwerkzeug bei diesen Bewegungen auch ganz oder teilweise aus der Mischkammer austreten könnte.

Um die Drehantriebsleistung des Mischwerkzeuges gering zu halten und dennoch eine gute Mischqualität zu erlangen, ist es nach einer Weiterbildung der Erfindung von eigener schutzwürdiger Bedeutung zweckmäßig, wenn das Verhältnis des Durchmessers zur Länge oder Höhe der Mischkammer wenigstens eins oder kleiner als eins ist. Zwar ist dann eine etwas längere Axialbewegung des Mischwerkzeuges erforderlich, jedoch ist der Querschnitt der dabei durchfahrenen Segmente der zu mischenden Stoffe geringer, so daß das Drehmoment am Mischwerkzeug kleiner sein kann und dieser kleinere Querschnitt auch besser erfaßt und durchmischt werden kann.

Die Einfüllöffnung für den Sand und/oder die Einfüllöffnung bzw. Öffnungen für zusätzliche Mischungsbestandteile sind zweckmäßigerweise an einem stirnseitigen Deckel der Mischkammer, bei vertikal stehender Mischkammer an einem oberen Abschlußdeckel vorgesehen und können durch diesen Deckel hindurchführen. Dies ergibt eine besonders einfache Konstruktion und auch das Füllen ist vereinfacht, weil der Abschlußdeckel nicht entfernt werden muß.

Eine Ausgestaltung der Erfindung von eigener schutzwürdiger Bedeutung, die vor allem für eine innige und gleichmäßige Durchmischung aller Bestandteile vorteilhaft ist, kann darin bestehen, daß alle Mischungsbestandteile gleichzeitig und gleichmäßig über die Länge bzw. Höhe der Mischkammer gleichmäßig verteilt einfüllbar sind und für den Sand und die Mischungsbestandteile vorzugsweïse jeweils ein eigener Zulauf zum Inneren der Mischkammer vorgesehen ist. Dadurch ergeben sich beim Einfüllen praktisch ineinandergreifende Säulen der einzelnen Mischungsbestandteile, so daß über jeden Querschnitt der Mischkammer praktisch schon übereinstimmende Mengenverhältnisse der Mischbestandteile existieren. Wenn anschließend das Mischwerkzeug die einzelnen Querschnitte der Mischkammer auf seinem axialen Verstellweg durchfährt, werden dann diese zunächst mehr oder weniger nebeneinander befindlichen Mischungsbestandteile gut durchmischt, wobei nur noch jeweils die in einem Querschnitt befindlichen, mengenmäßig schon im richtigen Verhältnis befindlichen Bestandteile vermischt werden müssen. Entsprechend gering ist die erforderliche Mischzeit.

Eine noch weitere Verbesserung der Durchmischung ergibt sich, wenn am Austritt mindestens der Zuführungen für die Bindemittel und Additive Düsen zum Verteilen der Bindemittel und Additive beim Einfüllen in die Mischkammer vorgesehen sind. Dadurch wird der gleichzeitig eingefüllte Sand schon mit diesen Zusatzstoffen durchtränkt, so daß nicht nur einzelne Säulen der zu mischenden Bestandteile in der Mischkammer gebildet werden, sondern neben Bereichen nur mit Sand auch Bereicheentstehen, in denen der Sand und die Bindemittel sich schon durchdrungen haben, also teilweise vorgemischt sind. Entsprechend noch schneller kann bei der Axialbewegung des rotierenden Mischwerkzeuges eine innige und gleichmäßige Durchmischung aller Bestandteile erfolgen. Dies ist besonders deshalb vorteilhaft, weil in der Regel die Bindemittel und Additive in gegenüber dem Sandvolumen wesentlich geringerer Menge anfallen, so daß eine gleichmäßige Verteilung häufig schwierig ist und bei weniger gut funktionierenden Mischvorrichtungen entweder eine entsprechend längere Mischzeit oder eine Überdosierung dieser Bindemittel und Additive notwendig ist, um auch in Bereichen schlechterer Durchmischung noch die Mindestmenge an Bindemittel und Additiven zu haben.

Als Mischwerkzeug kann wenigstens ein Flügelrad vorgesehen sein. Dies ist ein besonders einfaches Mischwerkzeug, welches aber im jeweiligen Querschnitt eine gute Durchmischung bewirkt und außerdem in axialer Richtung leicht verstellt werden kann. Gegebenenfalls können aber auch mehrere derartige Flügelräder in axialer Richtung hintereinander angeordnet sein.

Eine Möglichkeit besteht darin, daß die Mish- kammer über einer Lochung fest installiert ist und zwischen Mischkammer und Lochung einer Schieberplatte od. dgl. angeordnet ist. In diesem Falle ist zur Entleerung der Mischkammer die Schieberplatte zu entfernen.

Eine weitere Ausgestaltung der Erfindung kann darin bestehen, daß mehrere Mischkammern auf der Platte zu derselben Lochung hin oder jeweils zu einer eigenen Entleerungslochung verschiebbar angeordnet sind. Dadurch kann der Durchsatz an gemischtem Sand vergrößert werden.

Ausgestaltungen der Erfindung bezüglich der axialen Verstellung des Mischwerkzeuges und der Deckelhalterung sind Gegenstand weiterer Ansprüche.

Insgesamt ergibt sich vor allem bei Kombination einzelner oder mehrerer der vorbeschriebenen Merkmale und Maßnahmen eine Vorrichtung zum Mischen von Sand in Gießereibetrieben, die einfach im Aufbau ist und dennoch eine schnelle und gründliche Durchmischung des Sandes mit den Bindemitteln und Zusatzstoffen ermöglicht. Dabei kann ein relativ einfaches Mischwerkzeug mit vergleichsweise geringer axialer Ausdehnung verwendet werden, so daß ein Austausch nach einem zu erwartenden Verschleiß ebenfalls preiswert ist. Gleichzeitig ergibt sich, daß das Mischen der einzelnen Bestandteile nicht nur in Umfangsrichtung durch die Drehung des Mischwerkzeuges erfolgt, sondern auch eine axiale Vermischung der einzelnen Querschnitte der Füllung des Mischbehälters erfolgt.

Nachstehend ist die Erfindung mit ihren ihr als wesentlich zugehörenden Einzelheiten anhand der Zeichnung noch näher beschrieben.

### Es zeigt:

Fig. 1 in schaubildlicher Darstellung eine Seitenansicht einer erfindungsgemäßen Mischvorrichtung,
Fig. 2 eine Stirnansicht der Mischvorrichtung mit einem vertikalen Schnitt durch die in diesem Falle vertikal angeordnete Mischkammer, wobei das Mischwerkzeug und der Deckel über die obere Stirnseite der Mischkammer angehoben sind,
Fig. 3 in schematisierter Darstellung die gefüllte Mischkammer mit den einzelnen Mischungsbestandteilen kurz nach dem Einfüllen und kurz vor dem Absenken und axialen Verstellen des Mischwerkzeuges,
Fig. 4 eine der Fig. 3 entsprechende Darstellung, jedoch ohne den Deckel und das Mischwerkzeug, wobei die Bindemittel und Zusatzstoffe schon beim Einfüllen etwas in den gleichzeitig eingefüllten Sand verteilt wurden,
Fig. 5 eine Einfülldüse für Bindemittel oder Zusatzstoffe, mit deren Hilfe diese Stoffe in der in Fig. 4 dargestellten Weise in den gleichzeitig eingefüllten Sand vorverteilt werden können,
Fig. 6 eine der Fig. 1 entsprechende Darstellung einer erfindungsgemäßen Vorrichtung mit zwei Mischkammern und
Fig. 7 in vergrößertem Maßstab eine Einzelheit aus Fig. 2.

Eine im ganzen mit 1 bezeichnete Vorrichtung dient zum Mischen von Sand mit vorzugsweise flüssigen Bindemitteln und zusätzliche Additiven wie Feststoffen, z.B. Holzmehl, Eisenoxydpulver od.dgl., um den Sand so aufzubereiten, daß er zur Herstellung von Gießereiformen und vor allem von Kernen in Gießereibetrieben geeignet ist.

Die Vorrichtung 1 weist dabei ein zylindrisches Gehäuse als Mischkammer 2 auf, in welche die Einzelbestandteile der Mischung in vorbestimmten Mengen dosiert eingefüllt werden, was vor allem anhand der Figuren 3 bis 5 im folgenden noch näher erläutert werden wird.

Zu der Vorrichtung 1 gehört vor allem auch ein über den Querschnitt der Mischkammer 2 reichendes Mischwerkzeug 3 sowie eine Entleerungsöffnung 4.

Durch den Doppelpfeil Pf 1 in Fig. 1, 2 und 6 wird angedeutet, daß das Mischwerkzeug 3 während des Mischvorganges axial über die Länge der Mischkammer 2 verstellbar ist.

Während also das Mischwerkzeug 3 rotiert, um seine Mischerfunktion auszuüben, wird es außerdem axial bewegt, so daß nach und nach der gesamte Inhalt der Mischkammer 2 von dem Mischwerkzeug 3 erfaßt und bearbeitet wird. Somit wird nicht nur der jeweilige Querschnitt der Mischung von einem stationären Mischwerkzeug erfaßt und in sich gemischt und gerührt, sondern es erfolgt auch eine Umwälzung des Mischgutes in axialer Richtung der Mischkammer 2.

Durch den Doppelpfeil wird dabei verdeutlicht, daß das Mischwerkzeug 3 _ selbstverständlich mit laufendem Antrieb _ während des Mischvorganges axial in der Mischkammer 2 nicht nur einmal axial verstellt wird, sondern hin- und herverstellbar ist. Dabei kann diese Hin- und Herbewegung selbstverständlich auch mehrfach durchgeführt werden.

In allen dargestellten Ausführungsbeispielen ist die zylindrische Mischkammer 2 vertikal angeordnet und somit das Mischwerkzeug 3 in ihr zum Mischen aufund abbewegbar.

Dabei erkennt man wiederum in allen Ausführungsbeispielen, daß das Mischwerkzeug 3 in seiner axialen Ausdehnung kleiner als die Mischkammer 2 ist. Denkbar wäre selbstverständlich auch ein Mischwerkzeug 3, dessen Ausdehnung etwa der axialen Länge bzw. der Höhe der Mischkammer entspricht und dennoch in ihr auf- und abbewegt werden kann, wozu es dann allerdings über zumindest eine Stirnseite der Mischkammer 2 austreten müsste. Durch die erwähnte Abmessung des Mischwerkzeuges 3 kleiner als die der Mischkammer 2 kann jedoch in vorteilhafter Weise die Mischkammer 2 während des Mischvorganges vollständig geschlossen bleiben.

Vor allem anhand der Fig. 2 wird deutlich, daß das Verhältnis des Durchmessers zur Länge oder Höhe der Mischkammer 2 kleiner als eins ist. Dadurch wird erreicht, daß das Mischwerkzeug 3 und der zu bearbeitende Querschnitt bei dennoch relativ großem Innenvolumen der Mischkammer 2 seinerseits nicht so groß sein muß, so daß die Drehantriebsleistung für das Mischwerkzeug 3 bei dennoch guter oder gar verbesserter Mischqualität geringer als bei einem umgekehrten Verhältnis der Abmessungen gewählt werden kann.

Vor allem in den Figuren 2 und 3 erkennt man, daß die Einfüllöffnung 5 mit entsprechender Zuleitung 6 für den Sand und die Einfüllöffnungen 7 mit zugehörigen Zuleitungen 8 für zusätzliche Mischungsbestandteile an einem stirnseitigen Deckel 9 der Mischkammer 2 vor gesehen sind und durch diesen im Ausführungsbeispiel oberen Deckel 9 hindurchführen. Dadurch ist es möglich, alle Mischungsbestandteile in richtig dosierter Zusammensetzung gleichzeitig und gleichmäßig über die Länge bzw. Höhe der Mischkammer 2 gleichmäßig verteilt einzufüllen, wobei für den Sand und die Mischungsbestandteile jeweils ein eigener Zulauf zum Inneren der Mischkammer 2 vorgesehen ist, wie es in den Figuren 3 und 4 angedeutet ist. Dabei ist durch diese Figuren verdeutlicht, daß nach dem Einfüllen zunächst über praktisch allen übereinanderliegenden Querschnitten in der Mischkammer 2 gleiche Mengen der zu mischenden Stoffe angeordnet sind, diese aber noch mehr oder weniger voneinander getrennt sind. In Fig. 3 erkennt man dabei drei Säulen von Bindemitteln und Zuschlagstoffen, die sich dabei innerhalb des sie umgebenden, nicht näher dargestellten Sandes befinden. Wird nun das Mischwerkzeug 3 rotierend innerhalb einer so gefüllten Mischkammer 2 auf- und abbewegt, werden nacheinander alle Querschnitte der Mischkammer 2 in sich gemischt, wobei aber gleichzeitig auch eine axiale Verteilung und Durchmischung erfolgt, so daß insgesamt eine sehr gleichmäßige Mischung innerhalb der Mischkammer 2 hergestellt werden kann.

In Fig. 5 ist ein Teil des Deckels 9 mit einer hindurchführenden Zuführleitung dargestellt. Dabei erkennt man, daß am Austritt der Zuführung 8 für Bindemittel oder Additive eine Düse 10 vorgesehen ist, die ein besseres Verteilen der Bindemittel und Additive beim Einfüllen in die Mischkammer 2 bewirkt. Es ergeben sich dann nach dem Einfüllen Materialsäulen, wie sie etwa in Fig. 4 angedeutet sind. Dabei sind dann Bindemittel und Additive schon über einen gewissen querschnitt mit Sand vermischt bzw. haben in dem dargestellten Umfang den Sand bereits durchdrungen, so daß das anschließende Mischen schneller geht bzw. die Gleichmäßigkeit der Verteilung schneller erreicht oder besser sichergestellt werden kann.

Im Ausführungsbeispiel ist als Mischwerkzeug 3 wenigstens ein Flügelrad vorgesehen. Es leuchtet ein, daß in axialer Richtung auch mehrere Flügelräder hintereinander angeordnet sein könnten.

In den Figuren 1, 2 und 6 erkennt man, daß die rohroder zylinderförmige Mischkammer 2 nach unten offen ist, wobei diese Entleerungs-Öffnung 4 der Misch- kammer 2 über deren gesamten Querschnitt reicht, so daß beim Entleeren keine Rückstände auf irgendeinem Öffnungsrand od. dgl. liegenbleiben können. Die Mischkammer 2 ist für die Entleerung auf einer _ bevorzugt abriebfesten _ Platte 11 verschiebbar gelagert und diese Platte 11 hat eine Lochung 12, die ihrerseits mindestens etwa dem Querschnitt der Mischkammer 2 entspricht und überdie die Mischkammer 2 für die Entleerung schiebbar ist. Wird also die Entleerungsöffnung 4 der Mischkammer 2 mit der Lochung 12 in der Platte 11 durch entsprechende Verschiebung der Mischkammer oder evtl. auch der Platte 11 in Überdeckung gebracht, kann der gemischte Inhalt der Mischkammer 2 ungehindert aus der Mischkammer 2 herausfallen, wobei in vorteilhafter Weise keine Möglichkeit gegeben ist, daß Rückstände in der Mischkammer 2 verbleiben. Somit wird sichergestellt, daß die dosierte Menge des gemischten Sandes ihren Bestimmungsort erreicht und eine nachfolgende evtl. in ihrer Zusammensetzung abgewandelte Mischung nicht verfälscht werden kann.

Dabei kann die Lochung 12 in der Platte 11 zweckmäßigerweise über einer Form- oder Kernschießmaschine angeordnet sein, so daß der gemischte Sand sogleich in die entsprechende Maschine gelangt.

Es sei noch erwähnt, daß die Mischkammer 2 auch über einer Lochung 12 fest installiert sein könnte und dann zwischen Mischkammer 2 und Lochung 12 eine Schieberplatte od. dgl. angeordnet sein könnte. In diesem Falle bliebe die Mischkammer 2 ortsfest, während die Schieberplatte zu öffnen wäre.

Fig. 6 deutet an, daß mehrere _ in diesem Fall zwei _ Mischkammern 2 auf der Platte 11 zu derselben Lochung 12 hin verschiebbar angeordnet sein können. Selbstverständlich wäre es jedoch auch möglich, für jede Mischkammer 2 jeweils eine eigene Entleerungslochung 12 vorzusehen. Entweder kann so eine unter der Lochung 12 befindliche Maschine öfter und schneller befüllt werden oder es können mehrere Maschinen gleichzeitig oder in beliebiger Reihenfolge jeweils von einer eigenen Mischkammer 2 her beschickt werden.

In den Figuren ist angedeutet, daß zum Verschieben der Mischkammer 2 der Deckel 9 mit den Zuleitungen 6 und 8 und das Rührwerk 3 über die obere Stirnseite der Mischkammer 2 anhebbar sind, so daß die Mischkammer ohne diese Installationen frei und einfach zu der Lochung 12 hin und wieder in Mischstellung verschiebbar ist.

Zum axialen Verstellen des Mischwerkzeuges 3 bzw. des Flügelrades, sei es während des Mischvorganges gemäß dem Pfeil Pf 1, sei es zum Anheben über die Stirnseite der Mischkammer 2 für deren Verschiebung, ist dieses mit seinem Antriebsmotor 13 an einer Lagerplatte 14 unter dieser hängend befestigt, welche Lagerplatte 14 relativ zu Führungsholmen 15 oder Stangen mit Hilfe eines Linearantriebes 16, im Ausführungsbeispiel mit Hilfe eines Arbeitszylinders, verschiebbar. Dabei sind die Führungsholme 15 und der Antrieb 16 für die Verstellurig der Lagerplatte 14 parallel zur Drehachse des Mischwerkzeuges 3 und zur Mittelachse der Mischkammer 2 angeordnet. Diese Konstruktion erlaubt auf einfache Weise sowohl die Auf- und Abwärtsbewegung des Mischwerkzeuges 3 während des Mischvorganges als auch das Abheben des Mischwerkzeuges 3 über die Mischkammer 2 nach oben für deren Verschiebung, weil der Antrieb des Mischwerkzeuges 3 vom Motor 13 her in der Lagerplatte 14 gelagert und angeordnet sein kann, von welcher dann eine entsprechende Achse oder Welle 17 zu dem eigentlichen Mischwerkzeug 3 führt, wobei die Abstände all dieser Teile zueinander starr bleiben können. Die Auf- und Abwärtsbewegung des Mischwerkzeuges 3 macht also keine flexible Kraftübertragung am Drehantrieb dieses Mischwerkzeuges 3 erforderlich.

Vor allem in den Figuren 1 und 2 erkennt man ferner, daß für den die Zuführleitungen 6 und 8 aufweisenden Deckel 9 der Mischkammer 2 eine Halterung 18 vorgesehen ist, wobei zwischen dieser Halterung 18 und dem Deckel 9 wirkende Hubzylinder 19 od. dgl. einerseits für das Anpressen des Deckels 9 während des Mischvorganges und andererseits das Anheben des Deckels 9 für eine Verschiebung der Mischkammer 2 zu deren Entleerung vorgesehen sind. Der Deckel 9 muß nämlich einerseits während der Auf- und Abbewegung des Mischwerkzeuges 3 während des Mischvorganges fest auf der Mischkammer 2 verbleiben, weshalb die Antriebsachse 17 eine entsprechende Mittelöffnung 20 des Deckels 9 durchsetzt. Andererseits muß er aber auch für die Verschiebung der Mischkammer 2 angehoben werden können. Dabei erkennt man zwei derartige Hubzylinder 19, wie auch zum Anheben der Lagerplatte 14 und zum Aufund Abbewegen der Lagerplatte 14 mit dem Mischwerkzeug 3 zwei Arbeitszylinder 16 für eine möglichst symmetrische Antriebsbewegung parallel zueinander ' vorgesehen sind. Zum Verschieben der Mischkammer 2 zu der Lochung 12 hin genügt hingegen ein einziger Arbeitszylinder 21.

Als Halterung 18 für den Deckel 9 sind dabei im Ausführungsbeispiel seitlich der Mischkammer 2 außerhalb von deren Verschiebeweg abwärts geführte Haltearme 22 vorgesehen.

In den Figuren 1, 2 und 3 erkennt man noch, daß die Mischkammer 2 im Randbereich ihrer Entleerungsöffnung 4 von einem Schieber 23 gefaßt ist, an welchem der Arbeitszylinder 21 angreift, und daß die Haltearme der Halterung 18 für den Deckel 9 außerhalb des Weges dieses Schiebers 23, im Ausführungsbeispiel an den Führungen 24 für den Schieber 23 befestigt sind.

In den Figuren 1 und 6 ist noch dargestellt, daß eine Reinigungsvorrichtung 25 für die Mischkammer 2 vorgesehen sein kann, die in deren Entleerungsposition in die Mischkammer 2 in noch zu beschreibender Weise einführbar ist.

Die Reinigungsvorrichtung 25 für die Mischkammer ist dabei in Richtung von deren Mittelachse hin- und herbewegbar, was im Ausführungsbeispiel eine Auf- und Abbewegung bedeutet. In Ausgangsstellung befindet sich dabei die Reinigungsvorrichtung 25 mit Abstand vor dem Eintritt der Mischkammer 2, bei der dargestellten vertikalen Anordnung also über der Mischkammer 2. Wird die Mischkammer aus der in den Figuren 1 und 6 dargestellten Position in die Entleerungsposition verschoben, wie es vorstehend beschrieben wurde, befindet sie sich dann von selbst unterhalb der Reinigungsvorrichtung 25.

In besonders zweckmäßiger Weise ist die Reinigungsvorrichtung bei vertikal angeordneter Mischkammer 2 axial oberhalb der Lochung 12 der Platte 11 auf- und abbewegbar angeordnet. Sie kann also in der Entleerungsposition der Mischkammer aus der dargestellten Position in die Mischkammer 2 eingeführt und in dieser abwärts bewegt werden, um in der Mischkammer evtl. hängengebliebene oder klebengebliebene Reste der Mischung nach unten auszustoßen oder zu entfernen. Danach wird sie wieder aufwärts in die dargestellte Position bewegt.

Die Reinigungsvorrichtung 25 weist einen dem Querschnitt der Mischkammer 2 in seinem Außenumriß etwa entsprechenden Schieber 26 auf, der axial durch die Mischkammer bewegbar ist. Dadurch kann schon allein auf mechanischem Wege eine Reinigung der Mischkammer 2 erzielt werden. Dabei ist die gesamte Reinigungsvorrichtung 25 mit dem Mischwerkzeug 3 gemeinsam hin- und her-, bei der im Ausführungsbeispiel dargestellten vertikalen Anordnung der Mischkammer 2 also auf- und abbewegbar. Dies wird auf einfache Weise dadurch erreicht, daß die Reinigungsvorrichtung 25 an derselben Lagerplätte 14 wie das Mischwerkzeug 3 befestigt ist und von dem Mischwerkzeug 3 einen Abstand hat, der vorzugsweise dem Verschiebeweg der Mischkammer 2 aus ihrer Mischposition in die Entleerungsposition entsprïcht. Die Reinigungsvorrichtung 25 wird also synchron mit dem Mischwerkzeug 3 auf- und abbewegt, selbst wenn sie keine Reinigungsarbeit durchführen muß, wodurch jedoch ein eigener Antrieb für diese Reinigungsvorrichtung oder eine nachträglich Kupplung od. dgl. eingespart wird. Wird nun nach dem Mischvorgang das Mischwerkzeug 3 in der beschriebenen Weise nach oben aus der Mischkammer 2 entfernt und diese dann in die Entleerungsposition verschoben, gelangt sie von selbst bereits unter die Reinigungsvorrichtung 25.

Im Ausführungsbeispiel weist die Reinigungsvorrichtung 25 zwei parallele, einen Luftspalt 27 zwischen sich freilassenden Platten 28 auf, die gemeinsam den erwähnten Schieber 26 bilden und mit einem Preßluftanschluß verbunden sind, wobei der Spalt 27 zwischen den Platten 28 als Auslaß für die Reinigungsluft beim Bewegen der Reinigungsvorrichtung 25 durch die Mischkammer 2 gegen deren Wandung gerichtet ist. Bei entsprechendem Luftdruck und entsprechender Schmalheit des Luftspaltes 27 kann so ein sehr scharfer, jedoch über den gesamten Umfang reichender Luftstrahl erzeugt und auf die Mischkammerwand gerichtet werden, so daß hängengebliebene Partikel mit Sicherheit gelöst werden und dann nach unten durch die Entleerungsöffnung 4 und die Lochung 12 herausfallen können. Zusätzlich können die Platten oder wenigstens die in Vorschubrichtung hintere Platte 28 auch eine mechanische Reinigung durchführen.

Die Halterung für die plattenförmige Reinigungsvorrichtung 25 kann als hohler Stab 29 ausgebildet sein, der gleichzeitig als Preßluftzufuhr in den Zwischenraum zwischen den beiden die Reinigungsvorrichtung 25 bildenden Platten 28 dient. Die schon erwähnte, der Entleerungsöffnung 4 fernere Platte 28 der Reinigungsvorrichtung 25 könnte dabei eine nicht näher dargestellte Abdichtung gegenüber der Wandung der Mischkammer haben, um die Reinigungsluft möglichst vollständig in Entleerungsrichtung zu lenken und die schon erwähnte zusätzliche mechanische Einwirkung auf die Mischkammerwandung zu ermöglichen.

Die Reinigungsvorrichtung 25 und ihr als Zuführrohr dienender Haltestab 29 sind im Ausführungsbeispiel von einer an einer Schmalseite der Lagerplatte 14 befestigten, in diesem Falle winkelförmig ausgebildeten Leiste 30 gehalten, wobei der Haltestab in zweckmäßiger Weise über der Mitte der Lochung 12 der Platte 11 angeordnet ist.

Beim Betrachten der Figur 7 im Zusammenhang mit Fig. 2 erkennt man, daß am unteren Rand um die Entleerungsöffnung 4 der Mischkammer 2 eine nach unten offene Nut 31 umlaufen kann, die wenigstens einen Preßluftanschluß 32 hat, durch den zumindest während der Verschiebung der Mischkammer 2 auf der Platte 11 der Nut 31 Preßluft zuführbar ist. Durch die Pfeile ist angedeutet, daß dadurch nicht nur die Reibung gegenüber der Platte 11 vermindert wird, sondern außerdem der Inhalt der Mischkammer 2 immer wieder zu deren Mitte hin geblasen und somit eine Verschmutzung der Platte 11 und deren Umgebung durch den Inhalt der Mischkammer 2 vermieden wird.

Um den glatten Ausgang der Mischkammer bei gleichbleibender Wandstärke beizubehalten, ist am unteren Rand der Mischkammer 2 ein außen umlaufender Bund 33 größeren Durchmessers als die Mischkammer selbst vorgesehen, an dessen in Entleerungsrichtung weisender Seite, im Ausführungsbeispiel der Unterseite, die Nut 31 offen ist, damit die in die Nut 31 eingepresste Luft gegen die Platte 11 geblasen wird. Am Außenrand oder, wie in Fig. 7 dargestellt, an der Nuten-Öffnung abgewandten Seite des Bundes 33 sind die Lufteintritte 32 angeordnet.

## Patentansprüche

1. Vorrichtung (1) zum Mischen von Sand mit vorzugsweise füssigen Bindemitteln und gegebenenfalls zusätzlichen Additiven wie Feststoffen aus Holzmehl, Eisenoxydpulver oder dergleichen, für die Herstellung von Gießereiformen oder Kernen, mit einem zylindrischen Gehäuse als Mischkammer (2), in welche die Einzelbestandteile der Mischung in vorbestimmter Menge dosiert eingefüllt werden, und mit einem über den Querschnitt der Mischkammer (2) reichenden Mischwerkzeug (3) sowie einer unteren Entleerungsöffnung, **dadurch gekennzeichnet,** daß die Mischkammer (2) nach unten offen und auf einer Platte (11) verschiebbar gelagert ist, welche die Entleerungsöffnung (4) während des Mischvorganges abschließt, daß die Platte (11) eine Lochung (12) hat, über die die Mischkammer (2) für die Entleerung schiebbar ist, daß zum Verschieben der Mischkammer (2) ein diese verschließender Deckel (9) und das Rührwerk (3) über die obere Stirnseite der Mischkammer (2) anhebbar sind und daß eine Reinigungsvorrichtung (25) für die Mischkammer (2) vorgesehen ist, die in deren Entleerungsposition in die Mischkammer (2) einführbar ist.

2. Vorrichtung nach Anspruche 1, dadurch gekennzeichnet,daß die Lochung (12) der Platte (11) in ihrer Abmessung mindestens etwa dem Querschnitt der Mischkammer (2) entspricht.

3. Vorrichtung nach Anspruch 1 oder 2, dadurch gekennzeichnet, daß das Mischwerkzeug (3) mit laufendem Antrieb während des Mischvorganges axial in der Mischkammer (2) hin- und herverstellbar ist.

4. Vorrichtung nach einem der Ansprüche 1 bis 3, dadurch gekennzeichnet, daß die zylindrische Mischkammer (2) vertikal angeordnet und das Mischwerkzeug (3) in ihr zum Mischen auf- und/oder abbewegbar ist.

5. Vorrichtung nach einem der Ansprüche 1 bis 4, dadurch gekennzeichnet, daß das Mischwerkzeug (3) in seiner axialen Ausdehnung kleiner als die Mischkammer (2) ist.

6. Vorrichtung insbesondere nach dem Oberbegriff des Anspruches 1 oder einem der Ansprüche 1 bis 5, dadurch gekennzeichnet, daß das Verhältnis des Durchmessers zur Länge oder Höhe der Mischkammer (2) wenigstens eins oder kleiner als eins ist.

7. Vorrichtung nach einem der Ansprüche 1 bis 6, dadurch gekennzeichnet, daß die Einfüllöffnung (5) für den Sand und/oder die Einfüllöffnung (7) für zusätzliche Mischungsbestandteile an einem stirnseitigen Deckel (9) der Mischkammer (2), bei vertikal stehender Mischkammer am oberen Deckel vorgesehen sind und durch diesen Deckel (9) hindurchführen.

8. Vorrichtung insbesondere nach einem der Ansprüche 1 bis 7, dadurch gekennzeichnet, daß alle Mischungsbestandteile gleichzeitig und gleichmäßig über die Länge bzw. Höhe der Mischkammer (2) gleichmäßig verteilt einfüllbar sind und für den Sand und die Mischungsbestandteile vorzugsweise jeweils ein eigener Zulauf zum Inneren der Mischkammer (2) vorgesehen ist.

9. Vorrichtung nach einem der Ansprüche 1 bis 8, dadurch gekennzeichnet, daß am Austritt mindestens der Zuführungen für die Bindemittel und Additive Düsen (10) zum Verteilen der Bindemittel und Additive beim Einfüllen in die Mischkammer (2) vorgesehen sind.

10. Vorrichtung nach einem der Ansprüche 1 bis 9, dadurch gekennzeichnet, daß als Mischwerkzeug (3) wenigstens ein Flügelrad vorgesehen ist.

11. Vorrichtung nach einem der Ansprüche 1 bis 10, dadurch gekennzeichnet, daß die Entleerungs-Öffnung (4) der Mischkammer (3) über deren gesamten Querschnitt reicht.

12. Vorrichtung nach einem der Ansprüche 1 bis 11, dadurch gekennzeichnet, daß die Lochung (12) in der Platte (11) über einer Form- oder Kernschießmaschine angeordnet ist.

13. Vorrichtung nach einem der Ansprüche 1 bis 9, 11 oder 12, dadurch gekennzeichnet, daß die Mischkammer (2) über einer Lochung (12) fest installiert ist und zwischen Mischkammer (2) und Lochung (12) eine Schieberplatte od.dgl. angeordnet ist.

14. Vorrichtung nach einem der vorstehenden Ansprüche, dadurch gekennzeichnet, daß mehrere Mischkammern (2) auf der Platte (11) zu derselben Lochung (12) oder jeweils zu einer eigenen Entleerungslochung (12) verschiebbar angeordnet sind.

15. Vorrichtung nach einem der Ansprüche 1 bis 14, dadurch gekennzeichnet, daß zum axialen Verstellen des Mischwerkzeuges (3) oder Flügelrades dieses mit seinem Antriebsmotor (13) an einer Lagerplatte (14) befestigt ist, welche relativ zu Führungsholmen (15) oder Stangen mit Hilfe eines Linearantriebes (16), vorzugsweise eines Arbeitszylinders, verschiebbar ist, wobei die Führungsholme (15) und der Antrieb (16) für die Verstellung der Lagerplatte (14) parallel zur Achse des Mischwerkzeuges (3) und der Mischkammer (2) angeordnet sind.

16. Vorrichtung nach einem der Ansprüche 1 bis 15, dadurch gekennzeichnet, daß für den die Zuführleitungen (6, 8) und dgl. aufweisenden Deckel (9) der Mischkammer (2) eine Halterung (18) vorgesehen ist, wobei zwischen dieser Halterung (18) und dem Deckel (9) Hubzylinder (19) od.dgl. für das Anpressen des Deckels (9) während des Mischvorganges und ggfs. das Abheben des Deckels (9) für ein Verschieben der Mischkammer (2) zur Entleerung vorgesehen sind.

17. Vorrichtung nach einem der Ansprüche 1 bis 16, dadurch gekennzeichnet, daß als Halterung (18) für den Deckel (9) seitlich der Mischkammer (2) außerhalb von deren Verschiebung abwärts verlaufende Haltearme vorgesehen sind.

18. Vorrichtung nach einem der Ansprüche 1 bis 17, dadurch gekennzeichnet, daß die Mischkammer (2) vorzugsweise im Randbereich ihrer Entleerungsöffnung (4) von einem Schieber (23) gefaßt ist und daß die Haltearme (18) für den Deckel (9) außerhalb des Schieberweges, vorzugsweise an den Führungen (24) für den Schieber (23) befestigt sind.

19. Vorrichtung nach einem der Ansprüche 1 bis 18 dadurch gekennzeichnet, daß die Reinigungsvorrichtung (25) für die Mischkammer (2) in Richtung von deren Mittelachse hin- und herbewegbar ist und in Ausgangsstellung mit Abstand vor dem Eintritt der Mischkammer (2), bei vertikaler Anordnung der Mischkammer(2) über der Mischkammer (2) angeordnet ist.

20. Vorrichtung nach einem der Ansprüche 1 bis 19, dadurch gekennzeichnet, daß die Reinigungsvorrichtung bei vertikal angeordneter Mischkammer (2) axial oberhalb der Lochung (12) der Platte (11) auf- und abbewegbar angeordnet ist.

21. Vorrichtung nach einem der Ansprüche 1 bis 20, dadurch gekennzeichnet, daß die Reinigungsvorrichtung (25) einen dem Querschnitt der Mischkammer (2) in seinem Außenumriß etwa entsprechenden Schieber (26) aufweist, der axial durch die Mischkammer bewegbar ist.

22. Vorrichtung nach einem der Ansprüche 1 bis 21, dadurch gekennzeichnet, daß die Reinigungsvorrichtung (25) mit dem Mischwerkzeug (3) gemeinsam hin- und her-, bei vertikaler Mischkammer (2) auf- und abbewegbar ist.

23. Vorrichtung nach einem der Ansprüche 1 bis 22 dadurch gekennzeichnet, daß die Reinigungsvorrichtung (25) an derselben Lagerplatte (14) wie das Mischwerkzeug (3) befestigt ist und von dem Mischwerkzeug (3) einen Abstand hat, der vorzugsweise dem Verschiebeweg der Mischkammer (2) aus ihrer Mischposition in die Entleerungsposition entspricht.

24. Vorrichtung nach einem der Ansprüche 1 bis 23, dadurch gekennzeichnet, daß Reinigungsvorrichtung (25) zwei parallele, einen Luftspalt (27) zwischen sich frei lassende Platten (28) aufweist, die mit einem Pressluftanschluß verbunden sind, wobei der Spalt (27) zwischen den Platten (28) als Auslaß für die Reinigungsluft beim Bewegen der Reinigungsvorrichtung (25) durch die Mischkammer(2) gegen deren Wandung gerichtet ist.

25. Vorrichtung nach einem der Ansprüche 1 bis 24, dadurch gekennzeichnet, daß die Halterung für die plattenförmige Reinigungsvorrichtung (25) als hohler Stab (29) ausgebildet ist, der gleichzeitig als Pressluftzufuhr in den Zwischenraum zwischen den beiden die Reinigungsvorrichtung (25) bildenden Platten (28) dient.

26. Vorrichtung nach einem der Ansprüche 1 bis 25, dadurch gekennzeichnet, daß die der Entleerungsöffnung (4) fernere Platte (28) der Reinigungsvorrichtung (25) eine Abdichtung gegenüber der Wandung der Mischkammer (2) hat.

27. Vorrichtung nach einem der Ansprüche 1 bis 26, dadurch gekennzeichnet, daß die Reinigungsvorrichtung (25) und ihr als Zuführrohr dienender Haltestab (29) von einer an einer Schmalseite der Lagerplatte (14) befestigten, gegebenenfalls winkelförmig ausgebildeten Leiste (30) gehalten sind und der Haltestab (29) vorzugsweise über der Mitte der Lochung (12) der Platte (11) angeordnet ist.

28. Vorrichtung nach einem der vorstehenden Ansprüche, dadurch gekennzeichnet, daß am unteren Rand um die Entleerungsöffnung (4) der Mischkammer (2) eine nach unten offene Nut (31) umläuft, die wenigstens einen Pressluftanschluß (32) hat, durch den zumindest während der Verschiebung der Mischkammer (2) der Nut (31) Pressluft zuführbar ist.

29. Vorrichtung nach einem der Ansprüche 1 bis 28, dadurch gekennzeichnet, daß am unteren Rand der Mischkammer (2) ein außen umlaufender Bund (33) größeren Durchmessers als die Mischkammer (2) selbst vorgesehen ist, an dessen in Entleerungsrichtung weisender Seite vorzugsweise der Unterseite, die Nut (31) offen ist, und daß am Außenrand oder an der der Nuten-Öffnung abgewandten Seite des Bundes (33) die Lufteintritte (32) angeordnet sind.

## Claims

1. A device (1) for mixing sand with preferably liquid binding agents and possibly further additives such as solids of wood flour, iron oxide powder or the like, for producing foundry moulds or cores, including a cylindrical housing as the mixing chamber (2), the mixing chamber being charged with the individual constituents of the mixture dosed in a predetermined quantity, and further including a mixing element (3) extending over the cross section of the mixing chamber (2) as well as a lower discharge outlet, **characterized in that** the mixing chamber (2) is downwardly open and is displaceably mounted on a plate (11) closing the discharge outlet (4) during the mixing operation, that the plate (11) has a hole (12) over which the mixing chamber (2) is slidable for discharge, that for displacing the mixing chamber (2) a cover (9) closing the same and the stirring mechanism (3) are liftable above the upper end face of the mixing chamber (2) and that a cleaning device (25) is provided for and is adapted to be introduced into the mixing chamber (2) in the discharge position of the latter.

2. A device as claimed in claim 1, characterized in that the hole (12) in the plate (11) corresponds in size to at least approximately the cross section of the mixing chamber (2).

3. A device as claimed in claim 1 or claim 2, characterized in that, while being driven, the mixing element (3) is axially movable back and forth in the mixing chamber (2) during the mixing operation.

4. A device as claimed in any one of claims 1 to 3, characterized in that the cylindrical mixing chamber (2) is arranged vertically and the mixing element (3) therein is movable up and/or down for mixing.

5. A device as claimed in any one of claims 1 to 4, characterized in that the mixing element (3) is smaller in its axial expanse than the mixing chamber (2).

6. A device particularly according to the preamble of claim 1 or as claimed in any one of claims 1 to 5, characterized in that the ratio of the diameter to the length or height of the mixing chamber (2) is at least one or smaller than one.

7. A device as claimed in any one of claims 1 to 6, characterized in that the charging hole (5) for the sand and/or the charging hole (7) for additional constituents of the mixture are provided at a cover (9) on the end face of the mixing chamber (2), when the mixing chamber is vertical at an upper cover, and run though said cover (9).

8. A device particularly as claimed in any one of claims 1 to 7, characterized in that all the constituents of the mixture are chargeable simultaneously and uniformly in even distribution over the length or height of the mixing chamber (2) and preferably a separate inlet to the interior of the mixing chamber (2) is provided in each case for the sand and the constituents of the mixture.

9. A device as claimed in any one of claims 1 to 8, characterized in that at the outlet at least of the feeds for the binding agents and additives nozzles (10) are provided for distributing the binding agents and additives as they are charged into the mixing chamber (2).

10. A device as claimed in any one of claims 1 to 9, characterized in that at least one propeller is provided as the mixing element (3).

11. A device as claimed in any one of claims 1 to 10, characterized in that the discharge outlet (4) of the mixing chamber (3) extends over the entire cross section thereof.

12. A device as claimed in any one of claims 1 to 11, characterized in that the hole (12) in the plate (11) is arranged over a shoot-moulding machine or core shooter.

13. A device as claimed in any one of claims 1 to 9, 11 or 12, characterized in that the mixing chamber (2) is fixedly installed over a hole (12) and a slide valve plate or the like is arranged between mixing chamber (2) and hole (12).

14. A device as claimed in any one of the preceding claims, characterized in that a plurality of mixing chambers(2) are arranged on the plate (11) so as to be displaceable to the same hole (12) or in each case to a separate discharge hole (12).

15. A device as claimed in any one of claims 1 to 14, characterized in that for axially moving the mixing element (3) or propeller, said mixing element together with the driving motor (13) thereof is mounted to a bearing plate (14) which is displaceable relative to guide members (15) or bars with the aid of a linear drive (16), preferably a working cylinder, the guide members (15) and the drive (16) for the movement of the bearing plate (14) being arranged parallel to the axis of the mixing element (3) and mixing chamber (2).

16. A device as claimed in any one of claims 1 to 15, characterized in that cover (9) belonging to the mixing chamber (2) and presenting the feed pipes (6, 8) and the like is provided with a holder (18), lifting cylinders (19) or the like being provided between said holder (18) and the cover (9) for pressing on the cover (9) during the mixing operation and if necessary for lifting the cover (9) for displacement of the mixing chamber (2) to discharge the latter.

17. A device as claimed in any one of claims 1 to 16, characterized in that the holder (18) for the cover (9) is provided in the form of arms which are at the side of the mixing chamber (2) and run downwards beyond the path of displacement of the mixing chamber (2).

18. A device as claimed in any one of claims 1 to 17, characterized in that the mixing chamber (2) is gripped preferably in the border area of the discharge outlet (4) thereof by a slide (23) and that the arms of the holder (18) for the cover (9) are affixed beyond the path of said slide, preferably to the guides (24) for the slide (23).

19. A device as claimed in any one of claims 1 to 18, characterized in that the cleaning device (25) for the mixing chamber (2) is reciprocable in the direction of the central axis of the mixing chamber and in the starting position is arranged spaced in front of the entrance to the mixing chamber (2), above the mixing chamber (2) in the case of the latter being arranged vertically.

20. A device as claimed in any one of claims 1 to 19, characterized in that in the case of the mixing chamber (2) being arranged vertically, the cleaning device (25) is disposed so as to be movable up-and-down axially above the hole (12) in the plate (11).

21. A device as claimed in any one of claims 1 to 20, characterized in that the cleaning device (25) has an extractor (26) which corresponds in the outline thereof approximately to the cross section of the mixing chamber (2) and is axially movable through the mixing chamber.

22. A device as claimed in any one of claims 1 to 21, characterized in that the cleaning device (25) is reciprocable together with the mixing element (3), in the case of the mixing chamber (2) being vertical is movable up-and-down.

23. A device as claimed in any one of claims 1 to 22, characterized in that the cleaning device (25) is attached to the same bearing plate (14) as the mixing element (3) and is at a distance from the mixing element (3), which distance preferably corresponds to the path of displacement of the mixing chamber (2) from the mixing position thereof to the discharge position.

24. A device as claimed in any one of claims 1 to 23, characterized in that the cleaning device (25) has two parallel plates (28) which keep an air gap (27) free between them and are connected to a source of compressed air, the gap (27) between the plates (28) being directed against the wall of the mixing chamber (2) and serving as an outlet for the cleaning air as the cleaning device (25) is moved through the mixing chamber (2).

25. 4 device as claimed in any one of claims 1 to 24, characterized in that the holder for the plate-like cleaning device (25) takes the form of a hollow rod (29) simultaneously serving as a compressed-air supply to the gap between the two plates (28) composing the cleaning device (25).

26. A device as claimed in any one of claims 1 to 25, characterized in that that plate (28) of the cleaning device (25) which is remoter from the discharge outlet (4) has a seal towards the wall of the mixing chamber (2).

27. A device as claimed in any one of claims 1 to 25, characterized in that the cleaning device (25) and the feeding rod (29) thereof are held by a bar (30), possibly an angular one, affixed to a narrow side of the bearing plate (14), and the rod (29) is preferably arranged over the centre of the hole (12) in the plate (11).

28. A device as claimed in any one of the preceding claims, characterized in that a downwardly open groove (31) runs round the lower edge of the discharge outlet (4) of the mixing chamber (2) and has at least one compressedair connection (32) through which compressed air can be supplied to the groove (31) at least during the displacement of the mixing chamber (2).

29. A device as claimed in any one of claims 1 to 28, characterized in that a collar (33) is provided which runs round the outside of the lower edge of the mixing chamber (2) and is of larger diameter than the mixing chamber (2) itself, the groove (31) being open at that side of the collar which points in the direction of discharge, preferably the underside, and that the air intakes (32) are disposed at the outer edge or at that side of the collar (33) averted from the groove-opening.

## Revendications

1. Dispositif (1) pour mélanger du sable avec de préférence des liants liquides et le cas échéant des additifs supplémentaires tels que des matières solides comme la farine de bois, la poudre d'oxyde de fer ou des matières analogues, pour la fabrication de moules ou de noyaux de fonderie, comprenant une cage cylindrique comme chambre de malaxage (2), dans laquelle les différents ingrédients du mélange sont versés en quantité prédosée, et comprenant au-dessus de la section de la chambre de malaxage (2) un agitateur plongeur (3) ainsi qu'un orifice inférieur d'évacuation, **caractérisé en ce** que la chambre de malaxage (2) est ouverte vers le bas et est placée sur une plaque coulissante (11), qui ferme l'orifice d'évacuation (4) pendant le malaxage, que la plaque (11) a un orifice (12) au-dessus duquel la chambre de malaxage (2) peut être déplacée pour l'évacuation, que pour déplacer la chambre de malaxage (2) un couvercle d'obturation (9) de celle-ci et l'agitateur (3) peuvent être relevés au-dessus de la face frontale de la chambre de malaxage (2) et qu'un dispositif de nettoyage (25), qui peut être introduit dans la chambre de malaxage (2) en position d'évacuation, est prévu pour la chambre de malaxage (2).

2. Dispositif selon la revendication 1, caractérisé en ce que la dimension de l'orifice (12) de la plaque (11) correspond au moins environ à la section de la chambre de malaxage (2).

3. Dispositif selon la revendication 1 ou 2, caractérisé en ce que l'agitateur (3) en action peut être déplacé pendant le malaxage dans un mouvement de va et vient dans l'axe de la chambre de malaxage (2).

4. Dispositif selon l'une des revendications 1 à 3, caractérisé en ce que la chambre de malaxage (2) cylindrique est disposée verticalement et que, à des fins de malaxage, l'agitateur (3) peut y être descendu et/ou remonté.

5. Dispositif selon l'une des revendications 1 à 4, caractérisé en ce que l'agitateur (3) a une extension axiale inférieure à celle de la chambre de malaxage (2).

6. Dispositif, en particulier, selon la partie générique de la revendication 1 ou l'une des revendications 1 à 5, caractérisé en ce que le rapport entre le diamètre et la longueur ou la hauteur de la chambre de malaxage (2) est au moins de un ou inférieur à un.

7. Dispositif selon l'une des revendications 1 à 6, caractérisé en ce que l'orifice d'alimentation (5) pour le sable et/ou l'orifice d'alimentation (7) pour les ingrédients additionnels du mélange sont prévus sur un couvercle frontal (9) de la chambre de malaxage (2), sur le couvercle supérieur dans le cas d'une chambre de malaxage placée verticalement, et qu'ils percent ce couvercle (9).

8. Dispositif, en particulier, selon l'une des revendications 1 à 7, caractérisé en ce que tous les ingrédients du mélange peuvent être versés simultanément et répartis de manière uniforme sur la longueur ou encore la hauteur de la chambre de malaxage (2) et qu'une entrée séparée est de préférence prévue respectivement pour le sable et les ingrédients du mélange vers l'intérieur de la chambre de malaxage (2).

9. Dispositif selon l'une des revendications 1 à 8, caractérisé en ce que, au moins à la sortie des conduits d'alimentation pour les liants et les additifs, des gicleurs (10) sont prévus pour répartir les liants et les additifs lors du remplissage de la chambre de malaxage (2).

10. Dispositif selon l'une des revendications 1 à 9, caractérisé en ce qu'il est au moins prévu une roue à ailettes comme agitateur (3).

11. Dispositif selon l'une des revendications 1 à 10, caractérisé en ce que l'orifice d'évacuation (4) de la chambre de malaxage (2) a la taille de la section globale de cette dernière.

12. Dispositif selon l'une des revendications 1 à 11, caractérisé en ce que l'orifice (12) de la plaque (11) est disposé au dessus d'une machine à tirer les moules ou les noyaux.

13. Dispositif selon l'une des revendications 1 à 9, 11 ou 12, caractérisé en ce que la chambre de malaxage (2) est fixée au-dessus d'un orifice (12) et qu'une plaque coulissante ou similaire est disposée entre la chambre de malaxage (2) et l'orifice (12).

14. Dispositif selon l'une des revendications ci-dessus, caractérisé en ce que plusieurs chambres de malaxage (2) sont disposées sur la plaque (11) et peuvent être déplacées vers un même orifice (12) ou respectivement vers leur propre orifice d'évacuation (12) respectif.

15. Dispositif selon l'une des revendications 1 à 14, caractérisé en ce que pour amener dans l'axe l'agitateur (3) ou roue à ailettes, celui-ci est fixé avec son moteur de commande (13) sur une plaque d'appui (14) qui peut être déplacée par rapport aux longerons (15) ou tiges de guidage à l'aide d'un moteur linéaire (16), de préférence un cylindre moteur, les longerons de guidage (15) et le moteur (16) étant disposés parallèlement à l'axe de l'agitateur (3) et de la chambre de malaxage (2) pour le déplacement de la plaque d'appui (14).

16. Dispositif selon l'une des revendications 1 à 15, caractérisé en ce qu'une fixation (18) est prévue pour le couvercle (9) de la chambre de malaxage (2) comportant les conduits d'alimentation (6, 8) ou conduits analogues, des vérins de levage (19) ou similaires étant prévus entre cette fixation (18) et le couvercle (9) pour serrer le couvercle (9) pendant le processus de malaxage et le cas échéant pour soulever le couvercle (9) afin de déplacer la chambre de malaxage (2) pour la vider.

17. Dispositif selon l'une des revendications 1 à 16, caractérisé en ce que des bras de support se déplaçant vers le bas, sont prévus comme fixation (18) pour le couvercle (9), sur le côté de la chambre de malaxage (2), en dehors de sa trajectoire,

18. Dispositif selon l'une des revendications 1 à 17, caractérisé en ce que la chambre de malaxage (2) est prise dans une glissière (23) de préférence en bordure de son orifice d'évacuation et que les bras de support (18) du couvercle sont fixés en dehors de la trajectoire de la glissière, de préférence sur les guides (24) de la glissière (23).

19. Dispositif selon l'une des revendications 1 à 18, caractérisé en ce que le dispositif de nettoyage (25) de la chambre de malaxage (2) peut subir un mouvement de va-et-vient dans le sens de l'axe central de celle- ci et que, en position de départ, à distance de l'entrée de la chambre de malaxage (2), il est placé au-dessus de la chambre de malaxage (2) quand la chambre de malaxage (2) est en position verticale.

20. Dispositif selon l'une des revendications 1 à 19, caractérisé en ce que le dispositif de nettoyage, lorsque la chambre de malaxage (2) est en position verticale, peut être monté et descendu dans l'axe, au-dessus de l'orifice (12) de la plaque (11).

21. Dispositif selon l'une des revendications 1 à 20, caractérisé en ce que le dispositif de nettoyage (25) présente un dispositif coulissant (26) dont le contour extérieur correspond pratiquement à la section de la chambre de malaxage (2) et qui peut être actionné dans la chambre de malaxage (2) suivant son axe.

22. Dispositif selon l'une des revendications 1 à 21, caractérisé en ce que le dispositif de nettoyage (25) peut être mû dans un mouvement de va-et-vient conjointement avec l'agitateur (3), vers le haut et vers le bas dans une chambre de malaxage (2) verticale.

23. Dispositif selon l'une des revendications 1 à 22, caractérisé en ce que le dispositif de nettoyage (25) est fixé sur la même plaque d'appui (14) que l'agitateur (3) et à une distance de l'agitateur (3) qui, de préférence, correspond au déplacement de la chambre de malaxage (2) de sa position de malaxage à sa position de vidange.

24. Dispositif selon l'une des revendications 1 à 23, caractérisé en ce que le dispositif de nettoyage (25) présente deux plaques (28) parallèles séparées par une fente d'aération (27), qui sont reliées à une alimentation d'air comprimé, la fente (27) entre les plaques (28) d'où s'échappe l'air de nettoyage lors du va-et-vient du dispositif de nettoyage (25) dans la chambre de malaxage (2) étant dirigée vers les parois de cette dernière.

25. Dispositif selon l'une des revendications 1 à 24, caractérisé en ce que la fixation du dispositif de nettoyage (25) en forme de plaque se présente comme une tige creuse (29) qui sert également à amener l'air comprimé dans l'espace entre les deux plaques (28) constituant le dispositif de nettoyage (25).

26. Dispositif selon l' une des revendications 1 à 25, caractérisé en ce que la plaque (28) du dispositif de nettoyage (25) la plus éloignée de l'orifice d'évacuation (4) est calibrée par rapport aux parois de la chambre de malaxage (2) pour assurer l'étanchéité.

27. Dispositif selon l'une des revendications 1 à 26, caractérisé en ce que le dispositif de nettoyage (25) et sa barre de fixation (29) servant de conduit d'alimentation sont maintenus par un profilé (30), le cas échéant angulaire, fixé au chant de la plaque d'appui (14) et que la barre de fixation (29) est disposée, de préférence, au dessus du centre de l'orifice (12) de la plaque (11).

28. Dispositif selon l'une des revendications ci-dessus, caractérisé en ce que, au bord inférieur de la chambre de malaxage (2), une rainure (31) ouverte vers le bas fait le tour de l'orifice d'évacuation (4), rainure qui a au moins une arrivée d'air comprimé au travers de laquelle de l'air comprimé peut être envoyé dans la rainure (31), au moins pendant le déplacement de la chambre de malaxage (2).

29. Dispositif selon l'une des revendications 1 à 28, caractérisé en ce que, au bord inférieur de la chambre de malaxage (2), un collet extérieur (33) d'un diamètre supérieur à celui de la chambre de malaxage (2) est prévu, dont la rainure (31) est ouverte dans le sens de l'évacuation, de préférence vers le bas et que les arrivées d'air (32) sont situées sur le bord extérieur ou sur le côté du collet (33) opposé à l'ouverture des rainures.
